# FASCICULE DE BREVET EUROPEEN

(11) **EP 0 018 889 B1**
(45) Date de publication et mention de la délivrance du brevet: **04.09.1985**
(21) Numéro de dépôt: 80400547.8
(22) Date de dépôt: 22.04.1980
(51) Int. Cl.: G07C 11/00, G06K 19/06

(54) **Procédé pour prolonger la validité d'une zone de travail de la mémoire d'un support d'enregistrement**
Verfahren zur Verlängerung der Gültigkeit der Arbeitszone des Speichers eines Datenträgers
Process for prolonging the validity of the memory working zone of a data carrier

(30) Priorité: 25.04.1979 FR 7910561
(43) Date de publication de la demande: 12.11.1980
(73) Titulaire: COMPAGNIE INTERNATIONALE POUR L'INFORMATIQUE CII - HONEYWELL BULL (dite CII-HB), 75020 Paris (FR)
(72) Inventeur: Mollier, Jean Henri, F-78380 Bougival (FR); Ugon, Michel, F-78310 Maurepas (FR)
(74) Mandataire: Doireau, Marc

## Description

La présente invention concerne un procédé pour prolonger la validité d'une zone de travail de la mémoire d'un support d'enregistrement où les informations enregistrées accessibles de l'extérieur ne peuvent être modifiées que par une personne habilitée, ladite mémoire comprenant en plus une zone protégée où sont mémorisées des informations d'identification inaccessibles de l'extérieur ainsi qu'un dispositif pour sa mise en oeuvre.

Les mémoires non volatiles ont la propriété de conserver en permanence des informations qu'elles contiennent en l'absence d'alimentation électrique extérieure. Les bandes magnétiques, les mémoires à tores magnétiques, les mémoires à bulles, les mémoires à semi-conducteurs réalisées en technologie MNOS, abréviation du terme anglo-saxon «Métal Nitride Oxyde Silicium» constituent des mémoires non volatiles. Ces mémoires sont aussi effaçables par l'action d'organes électroniques externes à ces mémoires.

Toutes les mémoires peuvent contenir un nombre maximum d'informations qui dépend du nombre des cellules élémentaires qu'elles contiennent et qui définissent leur capacité.

La capacité d'une mémoire non volatile limite donc dans le temps son utilisation. Lorsque le nombre d'informations mémorisées atteint la capacité utile de la mémoire, deux solutions s'offrent à l'utilisateur de la mémoire.

Il peut s'en déssaisir et en prendre une autre, vide d'informations. Il peut aussi songer à effacer (vider) le contenu de la partie utilisée lors de l'usage du support d'information de façon à rendre disponible la mémoire pour une autre utilisation.

La première solution est notamment exposée dans le document DE-A 2 738 113 où la carte possède une mémoire divisée en plusieurs sections qui sont successivement ouvertes au fur et à mesure qu'une section est pleine. Ces ouvertures se font sous le contrôle d'une personne habilitée. Cependant, lorsque toutes les sections de la mémoire sont pleines, la carte devient inutilisable, c'est-à-dire qu'il n'est procédé à aucun effacement ou remise à zéro de la mémoire qui puisse permettre une réutilisation de la carte.

Une telle solution est chère et il est souhaitable de pouvoir effacer les informations enregistrées dans la mémoire pour réutiliser la carte. Cependant, dans certaines applications, type carte de crédit, il est impératif qu'en cours d'utilisation, les informations déjà mémorisées ne puissent être altérées, ce qui retirerait toute crédibilité aux dispositifs utilisant de tels supports d'enregistrement. Dans ces applications, les détenteurs de ces mémoires ne peuvent modifier ou même effacer les informations déjà mémorisées.

Le but de l'invention est donc de réaliser un dispositif qui permette l'effacement des mémoires non volatiles du type précité seulement dans certaines conditions, en privant les titulaires des supports d'enregistrement munis desdites mémoires de toute possibilité leur permettant de procéder eux-mêmes à cet effacement.

Selon l'invention, l'effacement des mémoires composant les supports d'enregistrement ne pourra avoir lieu que dans un service privé ou administratif accrédité à le faire.

Ceci suppose naturellement que des précautions soient prises au niveau des supports d'enregistrement eux-mêmes, de façon à dissuader les porteurs peu scrupuleux de ces supports d'enregistrement d'en altérer le contenu.

On sait en effet que les mémoires monolithiques non volatiles et effaçables sont pour la plupart réalisées à l'aide de semi-conducteurs sensibles à certaines perturbations physiques externes. L'exposition de ces mémoires à des rayonnements électromagnétiques notamment les ultraviolets, peut modifier la grandeur des charges électriques réparties, modifiant ainsi la nature des informations stockées.

Ainsi pour une information mémorisée sous la forme d'un mot à M éléments binaires et comprenant N éléments binaires dans l'état 1 et les M-N restant dans l'état 0, l'exposition à un rayonnement peut modifier l'état des éléments binaires constituant cette information, si bien qu'il peut en résulter un mot binaire modifié dans lequel N + q éléments binaires se retrouvent dans l'état 1 et les M - (N + q) restants se retrouvent dans l'état 0.

Des accès répétés diminuent progressivement les quantités d'éléctricité stockées. Des défauts des générateurs de courant ou de tension alimentant ces mémoires peuvent perturber et modifier les informations mémorisées.

Plusieurs dispositifs peuvent être mis en oeuvre pour garder l'intégrité des informations mémorisées. Il est possible de disposer des écrans d'absorption entre les mémoires et les sources de rayonnement, de créer des cycles de régénération des charges électriques stockées, de prévoir des dispositifs de sécurité au niveau des alimentations en énergie électrique ou de réserver une zone de la mémoire à l'inscription d'un caractère témoin avertissant par sont état que la mémoire ' a été exposée à des perturbations physiques extérieures. Un dispositif de mémorisation contenant un caractère témoin est décrit dans les demandes de brevet européennes publiées par les documents EP-A-0 013 523 et EP-A-0 016 295. L'introduction d'un caractère témoin dans les mémoires non volatiles effaçables rend l'utilisation de ces mémoires aussi sûre que celle obtenue avec des mémoires dont la technologie rend l'écriture irréversible. Les mémoires à diode semiconductrice sont des mémoires irréversibles, car la mémorisation d'un élément d'information s'effectue en claquant la jonction séparant les zones semiconductrices N & P constituant une diode.

Le procédé et le dispositif selon l'invention doivent être aptes à fonctionner avec des supports d'enregistrement munis des sécurités précitées et doit rendre inefficace les manipulations frauduleuses au niveau de la mémoire du support d'enregistrement. L'effacement du support d'enregistrement par le dispositif de l'invention n'aura lieu que par l'action d'une personne habilitée pour introduire dans le dispositif d'effacement les informations nécessaires à se mise en service. Ces informations sont comparées à l'intérieur du dispositif à des informations correspondantes mémorisées à l'intérieur de la mémoire du support d'enregistrement pour révéler au dispositif la véritable identité des supports d'enregistrement. L'identité dudit support sera constituée soit à l'aide d'un numéro de série qui lui sera attribué lors de sa fabrication, ou bien à l'aide d'une clé d'identification qu'il aura reçue lors de sa délivrance à son titulaire et par un carctère de validation qui permettra de reconnaître que toutes les données situées à l'intérieur du support d'enregistrement sont crédibles ou encore par l'ensemble de ces deux possibilités.

Pour atteindre ces objectifs, le procédé cité dans le premier alinéa consiste à
- préenregistrer une clé de revalidation confidentielle dans la dite zone protégée avant la première mise en circulation du support, lors de la programmation initiale,
- à connecter le support d'enregistrement à un dispositif de revalidation mis en service par une personne dûment habilitée autre que la personne qui détient le support,
- à faire rentrer de l'extérieur une clé de revalidation,
- à comparer cette clé de revalidation avec la clé préenregistrée dans le support, et
- à valider l'opération de revalidation de la mémoire si les deux clés précitées sont identiques ou à invalider définitivement le support si ces deux clés sont différentes, ce qui correspond essentiellement au procédé d'après DE-A-2 738 113 et il est caractérisé en ce que la clé de revalidation est une clé d'effacement et que la revalidation consiste à effacer le contenu de la zone de travail, la rendant ainsi réutilisable.

Le dispositif pour la mise en oeuvre du procédé tel que défini pour effacer les informations écrites dans une zone de travail d'une mémoire d'un support d'enregistrement, ladite mémoire comprenant en plus une zone protégée où sont mémorisés une clé d'effacement inaccessible de l'extérieur et un numéro d'identification du support est caractérisé en ce qu'il comprend une mémoire où sont enregistrés plusieurs numéros d'identification et les clés d'effacement associées, des circuits de traitement pour lire le numéro d'identification du support à traiter, pour rechercher dans la mémoire la clé d'effacement associée, et à comparer cette clé avec celle préalablement enregistrée dans le support.

Comme de cette façon on incorpore dans ledit support les moyens de commande et d'adressage de la mémoire on assure ainsi l'inviolabilité des informations contenues dans la mémoire du support d'enregistrement.

Sans cette précaution, une personne peu scrupuleuse pourrait, par simple observation des signaux échangés entre la machine de recyclage et la mémoire du support d'enregistrement, connaître la nature des informations mémorisées, le scénario nécessaire pour réaliser l'effacement de ces informations et le code de validation du support pour un nouvel usage.

L'incorporation des moyens de commande audit support constitue alors un obstacle physique infranchissable car dans ce cas, les opérations séquentielles de commande se déroulent entièrement à l'intérieur du support d'enregistrement sans que le milieu extérieur puisse en avoir connaissance ou puisse en découvrir le secret. Dans ce cas, le test interne de la validité de la clé pour donner l'ordre d'effacement, entraînera s'il est négatif une altération par les moyens de commande précités de la zone du caractère d'invalidation qui ne pourra jamais revenir à son état d'origine et par conséquent interdira tout usage ultérieur du support d'enregistrement. Les moyens de commande incorporés au support d'enregistrement interdiront par contrôle de ce caractère tout usage du support d'enregistrement. Ainsi les moyens entrant dans la composition du dispositif pour l'effacement d'informations mémorisées à l'intérieur du support d'enregistrement se retrouvent incorporés audit support.

La fig. 1 est une représentation simplifiée du dispositif de réutilisation ou de recyclage de support d'enregistrement selon l'invention.

La fig. 2 montre un mode de réalisation de la machine de recyclage représentée à la fig. 1 et de ses liaisons avec d'autres éléments nécessaires à son fonctionnement.

La fig. 3 est une représentation d'un quadrillage de l'espace mémoire d'un support d'enregistrement.

La fig. 4 est une représentation détaillée des moyens de commandes utilisés pour commander l'opération de recyclage et entrant dans la composition du dispositif de recyclage selon l'invention.

La fig. 5 est un diagramme montrant les différentes opérations exécutées par la machine de recyclage et les moyens de commande pour effacer un support d'enregistrement et le rendre apte à un autre usage.

La fig. 6 est une variante de réalisation de la machine de recyclage représentée à la fig. 1 dans laquelle les éléments de commande de l'opération de recyclage et entrant dans la composition du dispositif de recyclage se trouvent situés à l'intérieur du support d'enregistrement.

Le dispositif représenté à la fig. 1 se compose d'une machine de recyclage coopérant d'une part avec le support d'enregistrement 2 à effacer et à valider pour d'autres usages et d'autre part avec un fichier 3 permettant de vérifier l'identité du support d'enregistrement à effacer et d'une carte d'habilitation 4 appartenant à l'opérateur accrédité pour effectuer l'opération de recyclage et dans laquelle se trouve enregistré un code d'identification.

Dans le fichier 3 se trouvent consignés les numéros de série de tous les supports d'enregistrement qui ont été fabriqués par l'organisme émetteur desdits supports.

A chaque numéro de série correspond un support d'enregistrement qui, lorsqu'il est remis à sont détenteur par l'organisme accrédité reçoit un autre code d'identification ou clé. Ainsi, à chaque numéro de série correspond une clé. Une représentation de la correspondance clé numéro de série est consignée dans le fichier 3.

Le fichier 3 pourra être conservé sur n'importe quel support d'enregistrement, bandes magnétiques ou disques magnétiques comme cela est représenté à la fig. 2. L'opération de recyclage pourra commencer lorsque le dispositif aura vérifié que l'opérateur est bien accrédité. Pour cela, l'opérateur devra introduire dans le dispositif une carte d'habilitation contenant le code d'identification de l'opérateur et simultanément frapper son code d'identification ou mot de passe sur un clavier.

Si la relation entre le code d'identification de la carte et le mot de passe frappé sur le clavier est correcte, la carte d'habilitation communiquera à la machine où son utilisation est prévue les informations nécessaires au recyclage. Dans une version simplifiée la carte d'habilitation pourra être constituée d'une simple carte magnétique ou d'une mémoire à semi-conducteurs du type ROM ou PROM abréviations des termes anglo-saxons «Read Only Memory» ou «Programmable Read Only Memory». Dans une version plus complexe, on pourra adjoindre à la carte d'habilitation des moyens de commande programmés.

La vérification des identités à la fois de l'opérateur et du code du support d'enregistrement à effacer, de même que l'opération d'effacement proprement dite et de validation du support d'enregistrement pour de nouveaux usages nécessitent l'exécution d'une suite d'opérations entre la machine de recyclage et le support d'enregistrement. Cette suite d'opérations pourra être exécutée séquentiellement à l'aide de circuits logiques électroniques séquentiels ou à l'aide d'une structure banalisée comme l'est celle des microprocesseurs actuels auxquels sera adjoint un programme d'exploitation. Dans cette deuxième solution, il sera possible d'utiliser le microprocesseur 8080 commercialisé par la Société des Etats Unis d'amérique «INTEL». Un exemple de réalisation de la machine de recyclage à l'aide d'un microprocesseur est montré à la fig. 2.

Un mode particulier de réalisation de la machine de recyclage est montré en 1 sur la fig. 2. Elle comprend un microprocesseur 7 auquel est adjoint deux mémoires, une mémoire morte PROM 8 et une mémoire vive RAM 9. On sait qu'une mémoire vive a la propriété d'être effaçable et qu'il est possible de lire et de récrire tout ou partie des informations qui y sont contenues. Par contre, une mémoire morte n'est pas effaçable et seule la lecture des informations qui y sont mémorisées est possible. Le BUSD ou encore la ligne de donnée D véhicule les données ou informations transmises entre le microprocesseur 7, la mémoire PROM 8, la mémoire RAM 9 et les organes externes reliés à la machine de recyclage. Les organes externes sont le support d'enregistrement à recycler 2, l'unité de disque magnétique 3, le clavier d'introduction du mot de passe 5, le lecteur de carte 6 dans lequel est introduit la carte d'habilitation de l'opérateur 4.

Les mémoires PROM, RAM 9 ainsi que la mémoire M du support d'enregistrement à recycler sont adressées à partir du microprocesseur 7 par le BUS A ou ligne d'adresse A. Le microprocesseur 7 envoie les diverses commandes des organes externes pour la liaison Cₒ, décomposée elle-même en C,, C₂, C₃ et C, sur la fig. 2.

La fig. 3 représente l'organisation des zones de la mémoire M 10 du support d'enregistrement à recycler 2. Cette mémoire est une mémoire non volatile effaçable qui sera réalisée de préférence en technologie MOS (Metal Oxyde Semi Conducteur) afin que les informations mémorisées puissent être conservées très longtemps (des années) sans être altérées tout en pouvant être effacées en tout ou partie à n'importe quel instant. La mémoire représentée contient 300 mots de 4 bits chacun. On rappelle ici que le mot bit sert à désigner la plus petite quantité d'informations qui, exprimée dans un langage binaire, ne peut prendre que deux états 0 ou 1. L'adressage de cette mémoire se fait par mots et dans l'exemple représenté, la mémoire a une organisation matricielle de 76 lignes et 4 colonnes. Un mot se trouve à l'intersection d'une ligne et d'une colonne. Les emplacements des mots de la mémoire sont repérés par un numéro de 0 à 299. A la ligne 0 correspond les mots 0 à 3 à la ligne 1 les mots 4 à 7, etc.... à la ligne 75 les mots 296 à 299. L'adressage d'un mot mémoire est effectué en déposant un mot d'adresse à 9 bits sur le BUS A représentant 512 adresses possibles bien que 300 ici soient utiles.

Les 2 bits de poids les plus faibles sont utilisés pour l'adressage des colonnes 0 à 3 de la mémoire alors que les 7 autres bits sont utilisés à l'adressage des lignes. Les 2 bits d'adressage des colonnes sont décodés par le décodeur de position D POS 12, les 7 bits d'adressage des lignes sont décodés par le décodeur d'adresse D ADM 11. Le code d'adressage utilisé est le code binaire naturel. Un emplacement mémoire ainsi adressé peut être lu ou écrit. Lorsqu'il est lu, une commande de lecture 2 positionne les circuits de lecture de la mémoire et le contenu de l'emplacement adressé de la mémoire est placé dans le registre de données RD. Lorsqu'il est écrit, une commande d'écriture E positionne les circuits d'écriture de la mémoire et les données à écrire sont dans un premier temps placées sur le BUS D pour être transférées dans le registre RD 13 puis dans un deuxième temps transférées à l'emplacement adressé de la mémoire. Le registre RD a une longueur de 16 bits, il peut donc contenir 4 mots. Les emplacements RD (0 à 3) du registre RD sont destinés à recevoir les mots de la colonne 0 de la mémoire, de même les emplacements RD (4, 7) reçoivent les mots de la colonne 1, RD (8 à 11) reçoivent les mots de la colonne 3 et RD (12 à 15) reçoivent les mots de la colonne 3. Il est rappelé ici que les BUSA et D sont reliés au microprocesseur 7 de la fig. 2.

La mémoire est organisée en deux zones. La zone 1 contient tous les attributs du support d'enregistrement nécessaires à sont identification que ce soit pendant sont utilisation pour le service auquel le support est normalement destiné ou pendant l'opération de recyclage. La zone 2 est une zone de travail réservée au stockage des informations recueillies pendant l'usage normal de support d'enregistrement. Durant l'opération de recyclage toutes les informations présentes dans la zone 2 devront être effacées. La zone 1 est partagée en quatre espaces. Le premier espace adressé par ADMO, POS = 0 et POS = 1 est réservé à la mémorisation d'un caractère témoin, le contenu de cet espace sera contrôlé pendant les usages multiples du support d'enregistrement pour vérifier que la mémoire n'a pas été perturbée par des phénomènes physiques externes comme cela est expliqué dans les demandes de brevet précédemment citées. Le deuxième espace adressé par ADM = 0, POS = 2 et 3 est réservé à la mémorisation d'un numéro de série que le support d'enregistrement reçoit au cours de sa fabrication. Le troisième espace adressé par ADM = 1 POS = 0 et 1 est réservé au caractère de validation du support d'enregistrement. Ce caractère est inscrit lorsque tous les attributs du support permettant son identification sont corrects, son inscription a lieu avant la délivrance du support d'enregistrement à son titulaire. Le quatrième espace est réservé à la mémorisation du caractère clé du support d'enregistrement, il est adressé pour ADM = 1 POS = 2 et 3. Si au cours de l'utilisation d'un support d'enregistrement le caractère clé se trouve modifié et ne correspond plus au caractère clé mis en circulation par l'organisme émetteur du support d'enregistrement, le caractère d'invalidation sera inscrit dans une autre zone de la mémoire ou à la place du caractère clé comme cela est représenté sur la fig. 3.

Le caractère clé sera représenté de préférence avec un code composé de M bits comprenant un nombre N prédéterminé de bits à 1 ou à 0 (code M par N). Avec cette précaution supplémentaire, il sera possible au dispositif de détecter qu'une tentative d'effacement a eu lieu, puisque dans ce cas une nouvelle configuration binaire inscrite dans cet emplacement ne vérifiera plus la règle ccM parmi N» +.

La même règle pourra être adoptée pour le caractère de validation, si le caractère de validation a été écrit dans un code M parmi N et si M représente le nombre de bits il suffira d'ajouter un bit 1 supplémentaire au caractère de valisation pour le rendre invalide. Il pourra lors de l'opération de recyclage revenir à sa forme originelle.

La fig. 4 est une représentation détaillée des moyens de commande utilisés pour commander l'opération de recyclage. Ces moyens de commande étant constitués par le microprocesseur.

Ce microprocesseur comprend un bus de données, un bus d'adresses et un bus de commandes, une unité arithmétique logique 14, un registre accumulateur 15, un registre de mémorisation de résultats d'opération SR 14, un registre d'adresse RA 17, un registre d'instructions RI18, un décodeur d'instruction 19, un compteur ordinal (pro- gram compteur) 20, un registre de sauvegarde SP21, des registres d'entrée/sortie de données 1023 et IB 24. Un opérande placé sur le bus D est transmis à l'entrée 1 de l'unité arithmétique logique ALU14 par la liaison d4, le deuxième opérande est pris dans le registre accumulateur ACCU15 et est transmis sur l'entrée 2 de l'unité 2 de l'unité arithmétique logique ALU15, le résultat du calcul effectué entre ces deux opérandes peut être transmis dans le registre SR 16 ou dans le registre accumulateur 15 par les liaison d7, d9, BUS D et d5. Le registre SR 16 mémorise les bits d'état C, S, F qui sont des résultats de calcul et qui permettent des opérations de branchement vers d'autres sous programmes.

Une instruction placée sur le bus D est transmise dans le registre Ri 18 par la liaison D1.

Le registre RI contient essentiellement deux emplacements, un réservé à la mémorisation du code opération de l'instruction (COP), l'autre à son adresse. Le code opération est transmis au décodeur d'instruction 19 pour la ligne d3, qui transmet sur la ligne C4 puis sur le bus C les commandes nécessaires à l'exécution de l'instruction. La partie adresse de l'instruction est transmise pour la ligne d2 sur le BUS D. Le registre RA contient l'adresse de la donnée ou de l'information recherchée dans le dispositif de recyclage, cette adresse peut être dans l'une des deux mémoires PROM 8 et RAM 9 ou dans le support d'enregistrement 2, elle est transmise sur le BUS A par la liaison a,. Le compteur ordinal PC 20 est chargé à partir du BUS D par l'intermédiaire de la ligne d10, la sortie 2 est reliée à l'entrée du registre SP21 dont la sortie 2 est reliée par la ligne d12 au bus de données BUS D. La sortie 2 du compteur 20 est aussi reliée par la ligne a₂ au bus d'adresse BUS A. Le contenu du compteur ordinal 20 peut être incrémenté d'une unité à partir d'une horloge non représentée. Les registres 10 22 et IB 23 ont leurs entrées/sorties toutes deux reliées au BUS D et servent de registre tampon. Les programmes et microprogrammes contenus dans les mémoires 8, 9 ou 10 pourraient donc être adressés indifféremment par le compteur ordinal PC 20 ou par le registre RA 17.

Les informations lues aux emplacements adressés de ces mémoires seront transférées sur le BUS D dans le registre d'instruction Rt18, s'il s'agit d'instruction, ou transférées à l'entrée 1 de l'unité arithmétique logique ou dans le registre accumulateur 15 ou dans le registre 10 22 s'il s'agit de données. Ces transferts auront lieu en fonction du type d'instruction utilisé. Les informations à écrire dans les emplacements des mémoires adressées par l'information d'adresse présentée sur le BUS A seront transférées sur le BUS D par l'intermédiaire du registre tampon IB 23. Le BUS D sera aussi utilisé pour transférer des données ou des informations entre registres. La partie adresse de l'instruction contenue dans le registre RI pourra être transférée d'un sous programme ou microprogramme dont le déroulement est nécessaire pour exécuter l'instruction.

Le résultat d'une opération obtenu sur deux opérandes pourra être rangé dans le registre accumulateur 15, dans la mémoire vive RAM 9 dans le registre RD du support d'enregistrement 2 ou dans le registre IB en vue de son transfert par exemple vers l'unité de disque 3.

Le dispositif qui vient d'être décrit permet donc d'exécuter séquentiellement les opérations nécessaires au recyclage des supports d'enregistrement. Ces opérations nécessitent l'exécution par les moyens de commande d'un programme d'en- trée/sortie pour exécuter le transfert des informations de la mémoire à disque 3 dans la mémoire RAM 9 de la fig. 2. Le disque 3 contient comme il a été dit précédemment le fichier de correspondance des clés et numéro de série des supports d'enregistrement en circulation. Au moment de l'initialisation du dispositif, les informations mémorisées sur le disque (instruction et fichier sont transférées dans la mémoire vive RAM 9). Cette opération d'entrée/sortie de transfert de données d'un disque dans la mémoire vive RAM 9 est une opération très classique qui est similaire à celle rencontrée dans tous les systèmes de traitement de données. L'homme de l'art pourra se reporter utilisement au livre de RODNAY ZAKS et PIERRE LE BEUX, intitulé «les microprocesseurs» édité par SYBEX - 313, rue Lecourbe - 75015 PARIS, dans lequel ces types de transferts sont décrits.

Ces opérations de transfert étant terminés, l'opération de recyclage proprement dite est engagée conformément à l'organigramme représenté à la fig. 5.

A l'étape 51, le caractère d'invalidation mémorisé sur le support d'enregistrement est testé; si ce test est positif, le support d'enregistrement est rendu inutilisable. Si le test est négatif, le caractère de validation du support d'enregistrement est effacé (étape 53). Le caractère d'invalidation du support d'enregistrement ayant été testé à l'étape 51, l'étape 54 consiste à lire le numéro de série du support d'enregistrement afin d'obtenir la clé associée par l'intermédiaire du fichier de la machine de recyclage. Par les moyens de commande une comparaison est faite entre la clé ainsi recherchée et la clé contenue dans le support d'enregistrement (étape 54 et 55). Si le rest est correct un caractère de validation est écrit dans le support d'enregistrement (étape 56). Le dispositif vérifie à l'étape 57 que ce caractère a été correctement écrit, si tel est le cas, l'opération d'effacement des autres zones de la mémoire du support d'enregistrement est effectuée (étape 58). Si les tests effectués aux étapes 51 et 55 s'avèrent incorrects, le support d'information est définitivement mis hors d'usage par écriture d'un caractère d'invalidation (étape 59). Toutes autres tentatives de recyclage seront par la suite infructueuses car les moyens de commande en lisant la clé du support d'enregistrement à l'étape 51 détecteront une clé fausse qui empêchera la poursuite des opérations 52 à 58. Si le test du caractère de validation de l'étape 57 s'avère incorrect, le dispositif n'entamera pas l'effacement des autres zones de la mémoire et reprendra les étapes 51 à 57 jusqu'à ce que l'écriture du caractère' de validation s'avère fructueuse. Pour éviter un nombre répété d'écritures infructueuses du caractère de validation on pourra limiter le nombre des essais infructueux par exemple à 10. On observera la symétrie des opérations associées au déroulement normal (étape 56 à 57) avec le déroulement des opérations associées à une erreur (étape 59 à 60) où l'étape 60 consiste à tester le caractère d'invalidation de façon à réaliser une symétrie de fonctionnement du microprocesseur et à tester que le caractère a bien été écrit. Cette symétrie rend inefficace tous essais d'observation des signaux sur les lignes de transmission ou d'alimentation en vue d'empêcher le positionnement du caractère d'invalidation. La suite des opérations qui vient d'être indiquée pourra être exécutée à l'aide d'un microprogramme inscrit dans la mémoire PROM 8.

A début de l'opération du recyclage, le registre d'instruction RI 18 contient l'adresse de début du microprogramme dans la mémoire PROM 8. Cette adresse est transférée dans le compteur ordinal PC 20. La progression du compteur ordinal PC 20 d'une unité à partir de l'adresse de début du microprogramme permettra l'exécution nécessaire des microinstructions correspondant à ce microprogramme. Les microinstructions seront successivement chargées dans le registre d'instructions RI 18. Elles contiennent un code opération spécifiant le type d'opération à effectuer et une partie adresse spécifiant l'emplacement dans le dispositif où se trouve la donnée ou l'opérande sur lequel une opération spécifiée par le code opération doit s'effectuer. On suppose que l'adresse début du microprogramme de recyclage est située à l'adresse PROM = 0000. La liste des microinstructions repérée par l'état du compteur ordinal PC 20 est la suivante:

La fig. 6 est une variante de réalisation de la machine de recyclage représentée à la fig. 1 dans laquelle les éléments de commande de l'opération de recyclage se retrouvent situés à l'intérieur du support d'enregistrement. Dans ce mode de réalisation, le microprocesseur 7, la mémoire PROM 8 et la mémoire de données M 10 se retrouvent incorporés sur le même support. De cette façon, les moyens de commande de la mémoire M se trouvent intégrés au support d'informations. De préférence, il sera donné une structure monolithique à l'ensemble des éléments électroniques incorporés au dit support afin de rendre impossible des tests sur les signaux transitant entre la mémoire 10, le microprocesseur 7 et la mémoire PROM 8.

Dans ce mode de réalisation, la machine de recyclage 1 est constitué principalement de la mémoire RAM 9 et des éléments nécessaires (non représentés) pour établir les liaisons entre le support d'enregistrement 2, le clavier 5, le disque 3 et le lecteur de la carte d'habilitation 3.

L'exemple qui vient d'être donné d'une réalisation préférée de l'invention n'est nullement limitatif, il va de soi que tout homme de l'art bien au fait des techniques des systèmes de traitement de données pourra trouver d'autres modes de réalisation sans pour autant sortir du cadre même de l'invention.

## Revendications

1. Procédé pour prolonger la validité d'une zone de travail de la mémoire d'un support d'enregistrement où les informations enregistrées accessibles de l'extérieur ne peuvent être modifiées que par une personne habilitée, ladite mémoire comprenant en plus une zone protégée où sont mémorisées des informations d'identification inaccessibles de l'extérieur, ce procédé consistant à:
- préenregistrer une clé de revalidation confidentielle dans ladite zone protégée avant la première mise en circulation du support, lors de la programmation initiale,
- à connecter le support d'enregistrement à un dispositif de revalidation mis en service par une personne dûment habilitée autre que la personne qui détient le support,
- à faire rentrer de l'extérieur une clé de revalidation,
- à comparer cette clé de revalidation avec la clé préenregistrée dans le support, et
- à valider l'opération de revalidation de la mémoire si les deux clés précitées sont identiques ou à invalider définitivement le support si ces deux clés sont différentes,
caractérisé en ce que la clé de revalidation est une clé d'effacement et que la revalidation consiste à effacer le contenu de la zone de travail, la rendant ainsi réutilisable.

2. Procédé selon la revendication 1, caractérisé en ce qu'il consiste à identifier chaque support d'enregistrement par un numéro d'identification préenregistré dans le support, à associer une clé d'effacement à chaque numéro d'identification, à constituer un fichier où sont enregistrées chaque numéro d'identification et la clé d'effacement associée, à lire le numéro d'identification du support d'enregistrement, à retrouver dans le fichier la clé d'effacement correspondante et à comparer dans le support cette clé avec celle préenregistrée dans le support.

3. Procédé selon la revendication 1 ou 2, caractérisé en ce qu'il consiste également:
- à préenregistrer dans la zone protégée de la mémoire un code de validation avant la mise en circulation du support,
- à tester, avant une opération d'effacement, ce caractère de validation qui doit satisfaire une condition prédéterminée,
- et à invalider définitivement le support si cette condition n'est pas satisfaite ou à lancer l'opération d'effacement si cette condition est satisfaite.

4. Procédé selon la revendication 3, caractérisé en ce qu'il consiste à modifier le code de validation précité pour invalider le support, ce code de validation devenant alors un code d'invalidation.

5. Procédé selon l'une des revendications précédentes caractérisé en ce qu'il consiste à écrire un nouveau code de validation au cours d'une opération d'effacement validée.

6. Procédé selon l'une des revendications 3 à 5, caractérisé en ce qu'il consiste à écrire au moins le code de validation dans un code binaire M parmi N, où M représente le nombre d'éléments binaires utilisés et N le nombre de ces éléments binaires à l'état binaire 1 ou 0.

7. Dispositif pour la mise en oeuvre du procédé tel que défini selon l'une des revendications 1 à 6, pour effacer les informations écrites dans une zone de travail (zone 2) d'une mémoire (M10) d'un support d'enregistrement (2), ladite mémoire (M10) comprenant en plus une zone protégée (zone 1) où sont mémorisés une clé d'effacement inaccessible de l'extérieur et un numéro d'identification du support, caractérisé en ce qu'il comprend une mémoire (9) où sont enregistrés plusieurs numéros d'identification et les clés d'effacement associées, des circuits (7) de traitement pour lire le numéro d'identification du support (2) à traiter, pour rechercher dans la mémoire (9) la clé d'effacement associée, et à comparer cette clé avec celle préalablement enregistrée dans le support.

8. Dispositif selon la revendication 7, caractérisé en ce que les circuits (7) précités comprennent un circuit d'écriture d'un code de validation et d'un code d'invalidation de support dans la zone protégée (ZONE) de la mémoire (M10), le code d'invalidation étant écrit si la clé d'effacement rentrée par l'extérieur est différente de la clé d'effacement préenregistrée dans la mémoire (M10) du support (2).

9. Dispositif selon la revendication 7 ou 8, caractérisé en ce que les circuits (7) précités sont constitués par un microprocesseur.

10. Dispositif selon la revendication 7, 8 ou 9, caractérisé en ce que le microprocesseur (7) est à l'intérieur du support (2).

11. Support d'enregistrement portatif comprenant une mémoire (M10) divisée en au moins deux zones, une zone (ZONE 1) où sont enregistrées des informations d'identification et une zone de travail (ZONE 2) contenant des informations pouvant être effacées, caractérisé en ce que la zone (ZONE 1) contient une clé de validation inaccessible de l'extérieur qui est utilisée pour l'effacement des informations de la zone de travail (ZONE 2) de la mémoire (M10) si une clé d'effacement rentrée de l'extérieur est identique à cette clé de validation.

12. Support selon la revendication 11, caractérisé en ce qu'il comprend un microprocesseur (7) pour commander l'opération d'effacement des informations précitées.

## Claims

1. Process for prolonging the validity of a working zone of the memory of a data carrier in which. the stored data accessible from the outside can be altered only by an authorised person, the said memory furthermore comprising a protected zone wherein are stored identification data inaccessible from the outside, this process consisting in:
- prerecording a confidential revalidation key in the said protected zone before the carrier is first placed in circulation, during the initial programming operation,
- connecting the data carrier to a revalidation device put into operation by means of a duly authorised person other than the possessor of the carrier,
- causing a revalidation key to be fed in from the outside,
- comparing this revalidation key to the key prerecorded on the carrier, and
- authorising the operation for revalidation of the memory if the two aforesaid keys are identical or irrevocably invalidating the carrier if these two keys are different,
characterised in that the revalidation key is an erase key and that the revalidation consist in erasing the contents of the working zone thereby making the same reusable.

2. Process according to claim 1, characterised in that it consists in identifying each record carrier by means of an identification number prerecorded on the carrier, allocating an erase key to each identification number, establishing a register wherein are recorded each identification number and the associated erase key, reading the identification number of the record carrier, finding the corresponding erase key in the register and comparing this key within the carrier to that prerecorded on the carrier.

3. Process according to claim 1 or 2, characterised in that it also consists in:
- prerecording a validation code in the protected zone of the memory before the carrier is placed in circulation,
- testing prior to an erase operation, this validation character which must fulfil a preset condition,
- and finally invalidating the carrier if this condition is not satisfied or initiating the erase operation if this condition is satisfied.

4. Process according to claim 3, characterised in that it consists in modifying the aforesaid validation code to invalidate the carrier, this validation code then becoming an invalidation code.

5. Process according to any one of the preceding claims, characterised in that it consists in writing a new validation code during an authorised erase operation.

6. Process according to any one of claims 3 to 5, characterised in that it consists in writing at least the validation code in an M amongst N binary code, in which M represents the number of binary elements utilised and N the number of these binary elements in the binary state 1 or 0.

7. Device for carrying out the process as claimed in any one of claims 1 zo 6, for erasure of the data written in a working zone (zone 2) of a memory (M10) of a data carrier (2), the said memory (M10) furthermore comprising a protected zone (zone 1) wherein are stored an erase key inaccesible from the outside and a carrier identification number, characterised in that it comprises a memory (9) wherein are recorded several identification numbers and the associated erase keys, processing circuits (7) for reading the identification number of the carrier (2) which is to be processed, for seeking the erase key allocated thereto in the memory (9), and in comparing this key to that previously recorded on the carrier.

8. Device according to claim 7, characterised in that the said circuits (7) comprise a write circuit of a validation code and of a carrier invalidation code within the protected zone (ZONE) of the memory (M10), the invalidation code being written if the erase key fed in from the outside differs from the erase key prerecorded in the memory (M10) of the carrier (2).

9. Device according to claim 7 or 8, characterised in that the said circuits (7) are formed by a microprocessor.

10. Device according to claim 7, 8 or 9, characterised in that the microprocessor (7) is situated within the carrier (2).

11. Portable record carrier comprising a memory (M10) divided into at least two zones, one being a zone (ZONE 1) wherein are recorded identification data, and a working zone (ZONE 2) containing data which maybe erased, characterised in that the zone (ZONE 1) contains a validation key inaccessible from the outside which is utilised for erasure of the data of the working zone (ZONE 2) of the memory (M10) if an erase key entered from the outside is identical to this validation key.

12. Carrier according to claim 11, characterised in that it comprises a microprocessor (7) for controlling the operation for erasure of the aforesaid data.

## Patentansprüche

1. Verfahren zum Verlängern der Gültigkeit einer Arbeitszone des Speichers eines Aufzeichnungsträgers, worauf die von aussen zugänglichen aufgezeichneten Informationen nur durch eine befugte Person geändert werden können, wobei der genannte Speicher ferner eine geschützte Zone umfasst, worin von aussen unzugängliche Identifizierungsinformationen gespeichert sind, und wobei dieses Verfahren darin besteht, dass:
- in der genannten geschützten Zone vor der ersten Ausgabe des Trägers bei seiner anfänglichen Programmierung ein vertraulicher Gültigkeits-Wiederherstellungsschlüssel aufgezeichnet wird,
- der Aufzeichnungsträger an eine Gültigkeits-Wiederherstellungsvorrichtung angeschlossen wird, die von einer besonders befugten Person in Tätigkeit gesetzt wird, welche vom Inhaber des Trägers verschieden ist,
- ein Gültigkeits-Wiederherstellungsschlüssel von aussen eingegeben wird,
- dieser Gültigkeits-Wiederherstellungsschlüssel mit dem zuvor auf dem Träger aufgezeichneten Schlüssel verglichen wird und
- der Vorgang der Gültigkeits-Wiederherstellung des Speichers gültig gemacht wird, wenn die zwei genannten Schlüssel identisch sind, oder aber der Träger definitiv ungültig gemacht wird, wenn die zwei Schlüssel verschieden sind, dadurch gekennzeichnet, dass der Gültigkeits-Wiederherstellungsschlüssel ein Lösch-Schlüssel ist und dass die Gültigkeits-Wiederherstellung darin besteht, dass der Inhalt der Arbeitszone gelöscht wird, wodurch diese Zone wiederverwendbar wird.

2. Verfahren nach Anspruch 1, dadurch gekennzeichnet, dass es darin besteht, jeden Aufzeichnungsträger durch eine Identifikationsnummer zu identifizieren, die zuvor auf dem Träger aufgezeichnet wird, einen Lösch-Schlüssel jeder Identifikationsnummer zuzuordnen, ein Verzeichnis zu errichten, in welchem jede Identifikationsnummer und der zugeordnete Lösch-Schlüssel aufgezeichnet sind, die Identifikationsnummer des Aufzeichnungsträgers ausgelesen wird, in dem Verzeichnis der entsprechende Lösch-Schlüssel ausgesucht wird und dass dieser Schlüssel in dem Träger mit demjenigen verglichen wird, der zuvor auf dem Träger aufgezeichnet wurde.

3. Verfahren nach Anspruch 1 oder 2, dadurch gekennzeichnet, dass es ferner darin besteht, dass:
- in der geschützten Zone des Speichers zuvor ein Freigabecode vor der Ausgabe des Trägers aufgezeichnet wird,
- vor einem Lösch-Vorgang dieser Freigabeco- . de getestet wird, welcher eine vorbestimmte Bedingung erfüllen muss,
- und dass der Träger definitiv ungültig gemacht wird, wenn diese Bedingung nicht erfüllt ist, oder der Lösch-Vorgang ausgelöst wird, wenn diese Bedingung erfüllt ist.

4. Verfahren nach Anspruch 3, dadurch gekennzeichnet, dass es darin besteht, den vorgenannten Freigabecode zu verändern, um den Träger ungültig zu machen, wobei der Freigabecode dann ein Sperrcode wird.

5. Verfahren nach einem der vorstehenden Ansprüche, dadurch gekennzeichnet, dass er darin besteht, einen neuen Freigabecode im Verlauf einer freigegebenen Lösch-Operation aufzuzeichnen.

6. Verfahren nach einem der Ansprüche 3 bis 5, dadurch gekennzeichnet, dass es darin besteht, wenigstens den Freigabecode in einen Binärcode M unter N Codes aufzuzeichnen, worin M die Anzahl von verwendeten Binärelementen darstellt und N die Anzahl dieser Binärelemente ist, die im Binärzustand 1 oder 0 sind.

7. Vorrichtung zur Durchführung des Verfahrens nach einem der Ansprüche 1 bis 6, zum Löschen der Informationen, die in eine Arbeitszone (Zone 2) eines Speichers (M10) eines Aufzeichnungsträgers (2) eingeschrieben sind, wobei der genannte Speicher (M10) ferner eine geschützte Zone (Zone 1) aufweist, worin ein von aussen unzugänglicher Lösch-Schlüssel und eine Identifikationsnummer für den Träger aufgezeichnet sind, dadurch gekennzeichnet, dass sie einen Speicher (9) umfasst, worin mehrere Identifikationsnummern und die zugeordneten Lösch-Schlüssel aufgezeichnet sind, und Verarbeitungsschaltungen (7) zum Auslesen der Identifikationsnummer des zu verarbeitenden Trägers (2), zum Aufsuchen des zugeordneten Lösch-Schlüssels in dem Speicher (9) und zum Vergleichen dieses Schlüssels mit demjenigen, welcher zuvor auf dem Träger aufgezeichnet wurde, umfasst.

8. Vorrichtung nach Anspruch 7, dadurch gekennzeichnet, dass die genannten Schaltungen (7) eine Schaltung zum Einschreiben eines Freigabecodes sowie eines Sperrcodes für den Träger in der geschützten Zone (ZONE) des Speichers (M10) umfassen, wobei der Sperrcode aufgezeichnet wird, wenn der von aussen eingegebene Lösch-Schlüssel verschieden von dem zuvor im Speicher (M10) des Trägers (2) aufgezeichneten Lösch-Schlüssel ist.

9. Vorrichtung nach Anspruch 7 oder 8, dadurch gekennzeichnet, dass die genannten Schaltungen (7) durch einen Mikroprozessor gebildet sind.

10. Vorrichtung nach Anspruch 7, 8 oder 9, dadurch gekennzeichnet, dass der Mikroprozessor (7) sich im Inneren des Trägers (2) befindet.

11. Tragbarer Aufzeichnungsträger, der einen Speicher (M10) aufweist, welcher in wenigstens zwei Zonen unterteilt ist, nämlich eine Zone (ZONE 1), worin Identifikationsinformationen aufgezeichnet sind, und eine Arbeitszone (ZONE 2), welche löschbare Informationen enthält, dadurch gekennzeichnet, dass die Zone (ZONE 1) einen von aussen unzugänglichen Freigabeschlüssel enthält, der verwendet wird, um die Informationen der Arbeitszone (ZONE 2) des Speichers (M10) zu löschen, wenn ein von aussen eingegebener Lösch-Schlüssel identisch mit diesem Freigabeschlüssel ist.

12. Träger nach Anspruch 11, dadurch gekennzeichnet, dass er einen Mikroprozessor (7) umfasst, um die Operation des Löschens der genannten Informationen zu steuern.
